# EUROPÄISCHE PATENTSCHRIFT

(11) **EP 1 508 006 B1**
(45) Veröffentlichungstag und Bekanntmachung des Hinweises auf die Patenterteilung: **13.07.2011**
(21) Anmeldenummer: 03752666.2
(22) Anmeldetag: 13.05.2003
(51) Int. Cl.: F25D 11/02, F25C 1/04, F25D 23/12

(54) **KÄLTEGERÄT UND EISBEREITER DAFÜR**
REFRIGERATION DEVICE AND ICE PREPARATION UNIT THEREFOR
DISPOSITIF FRIGORIFIQUE ET PREPARATEUR DE GLACE CORRESPONDANT

(30) Priorität: 16.05.2002 DE 10221897
(43) Veröffentlichungstag der Anmeldung: 23.02.2005
(73) Patentinhaber: BSH Bosch und Siemens Hausgeräte GmbH, 81739 München (DE)
(72) Erfinder: FLINNER, Klaus, 89447 Zöschingen (DE); HAUSMANN, Georg, 89407 Dillingen (DE); HOLZER, Stefan, 73430 Aalen (DE); STELZER, Jörg, 89537 Giengen/Brenz (DE)
(86) Internationale Anmeldenummer: PCT/EP2003/005008
(87) Internationale Veröffentlichungsnummer: WO 2003/098133

(56) Entgegenhaltungen:
- DE-C- 3 445 968
- US-A- 1 948 681
- US-A- 2 301 313
- US-A- 2 421 773
- US-A- 2 435 102
- US-A- 2 503 922
- US-A- 3 788 089
- US-A- 3 866 429
- US-A- 6 092 374

## Beschreibung

Die vorliegende Erfindung betrifft ein Kältegerät mit einem Eisbereiter gemäß dem Oberbegriff des Anspruchs 1. Ein solches Kältegerät ist z.B. aus der US-A-2 435 102 bekannt.

Die einfachste Form eines Eisbereiters für ein Kältegerät ist eine mit Wasser befüllbare, in eine Mehrzahl von Kammern unterteilte Schale, die in das Gefrierfach eines Kältegeräts gestellt werden kann, um darin befindliches Wasser zu gefrieren.

Der Gefriervorgang nimmt lange Zeit in Anspruch, da eine Kühlung der Schale durch Kontakt mit dem Verdampfer des Gefrierfachs nur am Boden der Schale möglich ist, sofern der Verdampfer selbst den Boden des Gefrierfachs bildet. Bei modernen Kältegeräten ist der Verdampfer im allgemeinen an der Rückwand des Gefrierfachs angeordnet, so dass die Kühlung der Schale im wesentlichen nur mittelbar über im Gefrierfach zirkulierende Luft erfolgt und noch längere Zeit in Anspruch nimmt. Ein unvorhergesehener Bedarf nach Eis kann mit diesem einfachen Eisbereiter nicht kurzfristig befriedigt werden.

Um die Eisbereitung zu beschleunigen, sind Kältegeräte vorgeschlagen worden, bei denen ein Eisbereiter an den Kältemittelkreislauf des Kältegerätes angeschlossen und von diesem mit Kältemittel versorgt ist. Diese Lösung ist zwar sehr effizient, aber auch technisch aufwendig und dementsprechend kostspielig, so dass sie sich eher für den kommerziellen als für den privaten Einsatz eignet.

Aufgabe der vorliegenden Erfindung ist, ein mit einem Eisbereiter ausgestattetes Kältegerät anzugeben, die eine schnelle Eisbereitung ermöglicht und dennoch preiswert realisierbar ist.

Die Aufgabe wird gelöst durch ein Kältegerät mit den Merkmalen des Anspruchs 1.

Ein wesentliches Merkmal des erfindungsgemäßen Eisbereiters ist die Trennung seines Kältemittelkreises von dem eines Kältegeräts, an dem der Eisbereiters anwendbar ist. Mit anderen Worten ist der Kältemittelkreis des erfindungsgemäßen Eisbereiters in sich geschlossen; er enthält sein eigenes, von dem des Kältegeräts getrenntes Kältemittel. Dies vereinfacht den Einbau des Eisbereiters in einem Kältegerät erheblich, da an einem herkömmlichen Kältegerät allenfalls geringe Anpassungen am Kältegerät erforderlich sind, um den Eisbereiter einbauen zu können und Durchgänge zwischen den Kältemittelkreisen von Kältegerät und Eisbereiter nicht benötigt werden.

Die zum Erzeugen von Eis erforderliche Kühlung des Eisbereiters kann einfach durch Wärmeaustausch am zweiten Wärmetauscher erfolgen, der in einer Kühlzone des Kältegeräts angeordnet ist, die Temperaturen unter 0°C erreicht. So ist es möglich, das im Kältemittelkreis des Eisbereiters zirkulierende Kältemittel so weit abzukühlen, dass es in der Lage ist, über den ersten Wärmetauscher Wasser im Eisbehälter zu gefrieren, ohne dass der Eisbereiter über eine eigene Kältemaschine verfügen muss. Daher kann der erfindungsgemäße Eisbereiter preiswert hergestellt werden.

Da somit das Kältemittel des Eisbereiters nicht in einem thermodynamischen Kreisprozess betrieben werden muss, kann es vorteilhafterweise so ausgewählt werden, dass es unter normalen Betriebsbedingungen des Eisbereiters im gesamten Kältemittelkreis flüssig bleibt. So können bei vergleichsweise geringem Volumendurchsatz des Kältemittelkreises größere Wärmemengen als mit einem gasförmigen Kältemittel transportiert werden.

Der zweite Wärmetauscher ist vorzugsweise als Reservoir für das Kältemittel ausgelegt, d.h. sein Volumen ist größer, als unter dem Gesichtspunkt eines effizienten Wärmeaustauschs bei Durchfluss des Kältemittels erforderlich wäre. Dadurch ist es möglich, eine große Menge an kaltem Kältemittel in dem zweiten Wärmetauscher zu bevorraten, solange der Eisbereiter nicht genutzt wird. Wenn er in Betrieb genommen wird, steht hingegen sofort eine große Menge an abgekühltem Kältemittel zur Verfügung.

Zum Umwälzen des Kältemittels ist der Eisbereiter vorzugsweise mit einer Pumpe versehen. Dieser kann vorteilhafterweise eine Zeitschaltvorrichtung zum Steuern des Betriebs der Pumpe zugeordnet sein. Diese ermöglicht, nachdem der Eisbereiter von einem Benutzer in Gang gesetzt worden ist, nach einer voraussichtlich zum Gefrieren des eingefüllten Wassers ausreichenden Zeitspanne ein automatisches Ausschalten der Pumpe. So ist sichergestellt, dass der Kühlzone des Kältegeräts, in der der zweite Wärmetauscher untergebracht ist, nicht ständig über diesen Wärme zugeführt wird, wenn dies zum Gefrieren des Wassers im Eisbehälter nicht mehr erforderlich ist. Außerdem ermöglicht das Abschalten der Pumpe ein oberflächliches Antauen des fertigen Eises im Eisbehälter, was seine Entnahme aus dem Eisbehälter vereinfacht.

Das erfindungsgemäße Kältegerät hat wenigstens eine erste und eine zweite Kühlzone, die auf verschiedenen Temperaturen haltbar sind, und der Eisbehälter ist in der ersten und der zweite Wärmetauscher in der zweiten Kühlzone angeordnet. Wenn der Eisbereiter betrieben wird, tragen so der Eisbehälter bzw. der mit ihm verbundene erste Wärmetauscher zur Kühlung der ersten Kühlzone bei, während die zweite Kühlzone durch den zweiten Wärmetauscher erwärmt wird. Während durch den Betrieb des Eisbereiters der Bedarf der zweiten Kühlzone an Kühlleistung zunimmt, nimmt der der ersten Kühlzone entsprechend ab, so dass der Gesamtkühlleistungsbedarf des Kältegeräts durch den Betrieb des Eisbereiters nicht nennenswert beeinflusst wird.

Eine platzsparende Unterbringung des zweiten Wärmetauschers ist insbesondere an der Decke oder am Boden der zweiten Kühlzone möglich.

Um eine große Wärmeaustauschoberfläche zu erreichen, erstreckt sich der zweite Wärmetauscher vorzugsweise im wesentlichen über die gesamte Breite und/oder Tiefe der zweiten Kühlzone.

Vorteilhafterweise ist der Eisbereiter des Kältegerätes ein- und ausbaubar. So kann bei Nichtgebrauch des Eisbereiters ansonsten von ihm belegter Platz für andere Kühlgüter nutzbar gemacht werden.

Um den Ein- und Ausbau zu erleichtern, ist vorzugsweise an einer Innenwand einer Kühlzone ein Steckverbinder für die Stromversorgung der Pumpe angeordnet.

Sinnvoll ist auch, dass der Kältemittelkreis zwischen dem ersten und dem zweiten Wärmetauscher wenigstens teilweise durch flexible Schläuche gebildet ist. Dies macht es zum einen möglich, den Eisbehälter in der ersten Kühlzone an wechselnden Stellen zu positionieren, die gerade nicht von Kühlgüt belegt sind; zum anderen ermöglicht die durch die Schläuche erreichte Beweglichkeit des Eisbehälters in Bezug auf den zweiten Wärmetauscher, den Eisbereiter in ausgebautem Zustand platzsparend zu lagern.

Weitere Vorteile der Erfindung ergeben sich aus der nachfolgenden Beschreibung eines Ausführungsbeispiels mit Bezug auf die beigefügten Figuren. Es zeigen:
- Fig. 1: ein erfindungsgemäßes Kältegerät mit zwei durch eine Trennwand voneinander getrennten Kältefächern unterschiedlicher Temperatur, dargestellt ohne Tür, in schematischer Ansicht von vorne;
- Fig. 2: eine perspektivische Ansicht eines ersten Wärmetauschers und eines Eisbehälters des erfindungsgemäßen Eisbereiters;
- Fig. 3: eine Draufsicht auf den zweiten Wärmetauscher des Eisbereiters und
- Fig. 4: ausschnittsweise die Trennwand in ihrem türnahen Bereich.

Fig. 1 zeigt eine schematisierte Vorderansicht eines Kältegeräts mit einem Eisbereiter gemäß der vorliegenden Erfindung. Das Kältegerät weist zwei Kühlzonen, ein Kühlfach oder Frischkühlfach 1 im oberen Bereich des Geräts, das im Normalbetrieb des Kältegeräts auf Temperaturen oberhalb von 0°C gehalten wird, und ein Gefrierfach 2 im unteren Bereich auf, das im Normalbetrieb auf Temperaturen unterhalb 0°C gehalten wird. Die zwei Fächer 1, 2 sind durch eine gemeinsame oder vorzugsweise jeweils einzeln durch getrennte Türen verschließbar, die in der Fig. nicht dargestellt sind.

Ein in dem Kältegerät montierter Eisbereiter umfasst im wesentlichen zwei Baugruppen 3, 4 die im Kühlfach 1 bzw. dem Gefrierfach 2 angeordnet sind. Die erste Baugruppe 3 umfasst einen ersten Wärmetauscher und einen Eisbehälter und ist in Fig. 2 im Detail dargestellt; die zweite Baugruppe umfasst eine Pumpe und einen zweiten Wärmetauscher und ist in Fig. 3 im Detail dargestellt. Die zwei Baugruppen sind durch Kältemittelleitungen 5, 6 miteinander verbunden. Bei einem Kältegerät mit einer einzigen Tür für beide Fächer 1, 2, bei dem die Fächer nicht notwendigerweise luftdicht voneinander abgegrenzt sind, können die Kältemittelleitungen 5, 6 sich frei über die Vorderkante einer horizontalen Trennwand 7 erstrecken, die die beiden Fächer 1, 2 gegeneinander abgrenzt. Wenn jedes Fach 1 und 2 mit einer eigenen Tür ausgestattet ist, kann, wie in Fig. 4 dargestellt, an der Vorderkante der Trennwand 7 ein Ausschnitt 8 gebildet sein, in den ein Verschlusskörper 9 derart einsteckbar ist, dass komplementäre halbzylindrische Einbuchtungen 10 an den Rändern des Ausschnitts 8 bzw. des Verschlusskörpers 9 zusammen Durchgänge für die Kältemittelleitungen 5, 6 begrenzen, und gleichzeitig der vordere Rand 11 des Verschlusskörpers 9 mit dem der Trennwand 7 bündig abschließt.

Fig. 2 zeigt eine mögliche Ausgestaltung der ersten Baugruppe 3 des Eisbereiters. Der erste Wärmetauscher 12 der Baugruppe 3 ist hier als Hohlkörper aus Metall oder Kunststoff ausgebildet, mit zwei Anschlussstutzen 13 für die Kältemittelleitungen 5, 6 an einer Seitenwand des Wärmetauschers und einer Vielzahl von Fächern oder Vertiefungen 14 an einer Oberseite des Wärmetauschers. Die vordere Seitenwand des ersten Wärmetauschers 12 ist teilweise aufgeschnitten dargestellt, um Trennwände 15 zu zeigen, die im Inneren des Wärmetauschers angeordnet sind und die diesen durchströmende Wärmeträgerflüssigkeit auf eine mäanderförmige Bahn zwingen, die die Böden und Seitenwände aller Vertiefungen 14 streift.

Bei einer einfachen Ausgestaltung könnte bereits die Gesamtheit der Vertiefungen 14 den Eisbehälter bilden. Bei der hier betrachteten Ausgestaltung ist als Eisbehälter jedoch eine dünnwandige Schale 16 mit einer Vielzahl von Vertiefungen 17 vorgesehen, die bemessen sind, um formschlüssig in die Vertiefungen 14 des ersten Wärmetauschers 12 einzugreifen. So kann der Eisbehälter 16 nach dem Gefrieren von Wasser in seinen Vertiefungen 17 entnommen werden, ohne dass gleichzeitig der erste Wärmetauscher 12 entfernt werden muss.

Fig. 3 zeigt eine Draufsicht auf eine mögliche Ausgestaltung des zweiten Wärmetauschers 18 des Eisbereiters. Dieser ist aufgebaut aus zwei flachen Kunststoffhalbschalen, die entlang ihrer Ränder sowie entlang einer Mehrzahl von Linien 20 miteinander verschweißt sind, um einen mäanderartigen Strömungsweg für das Kältemittel zu definieren.

Das Volumen des zweiten Wärmetauschers 18 liegt in einer ähnlichen Größenordnung wie das des Eisbehälters 16. Dadurch ist es zumindest zu Beginn eines Eisbereitungsvorgangs möglich, das Wasser im Eisbehälter 16 mit einer erheblich höheren Leistung als der am zweiten Wärmetauscher 18 ausgetauschten Leistung zu kühlen.

Eine elektrisch angetriebene Pumpe 21 für das Kältemittel ist an dem zweiten Wärmetauscher 18 befestigt und hat zwei Anschlussstutzen 22, 23, von denen einer 22 zum Verbinden mit einer der Kältemittelleitungen 5, 6 vorgesehen ist und der andere 23 in den zweiten Wärmetauscher 18 mündet. Ein weiterer Anschlussstutzen 24 zum Verbinden mit einer der Kältemittelleitungen 5, 6 ist an der oberen Halbschale des zweiten Wärmetauschers 18 angeordnet. Ein elektrisches Versorgungskabel 25 der Pumpe trägt einen Stecker 26. Eine nicht gezeigte, zu dem Stecker 26 komplementäre Buchse für die Stromversorgung der Pumpe 21 ist an der Innenwand des Gefrierfachs 2 angeordnet.

Eine in der Fig. nicht dargestellte Steuerschaltung ist an der Pumpe 21 angebracht. Sie ist ausgelegt, um nach Drücken eines Schalters durch einen Benutzer die Pumpe 21 für eine Zeitspanne mit Strom zu versorgen, deren Länge so gewählt ist, dass sie zum Gefrieren von in den Eisbehälter 16 eingefülltem Wasser ausreicht. Nach Ablauf der Zeitspanne stellt die Steuerschaltung die Pumpe 21 aus. Das Eis im Eisbehälter beginnt nun langsam zu tauen, was durchaus erwünscht ist, da die in den einzelnen Vertiefungen 17 des Eisbehälters 16 gebildeten Eisstücke leichter zu entnehmen sind, wenn sie oberflächlich getaut sind.

Es kann auch vorgesehen werden, dass die Steuerschaltung nach Verstreichen der Zeitspanne die Pumpe 21 intermittierend mit Strom versorgt, wobei die Dauer der Einschaltphasen der Pumpe im intermittierenden Betrieb so gewählt ist, dass ein Auftauen des Eises auch über einen langen Zeitraum hinweg vermieden wird.

Die Kantenlängen des im wesentlichen rechteckigen zweiten Wärmetauschers 18 entsprechen im wesentlichen der Breite und Tiefe des Gefrierfachs 2, so dass der zweite Wärmetauscher 18 in einfacher Weise durch Auflegen auf an den Seitenwänden des Gefrierfachs gebildete Vorsprünge oder Eingreifen in an diesen Wänden angeordnete Schienen platziert werden kann.

Alternativ ist auch möglich, den zweiten Wärmetauscher 18 lose auf eine Etagere 27 aufzulegen, die in einem geringen Abstand von wenigen Zentimetern von der Decke des Gefrierfachs 2 angeordnet ist. Diese Variante ist insbesondere zweckmäßig, wenn der Eisbereiter durch einen Benutzer im Kältegerät montierbar und demontierbar ist, da die Etagere 27, wenn sie nicht den zweiten Wärmetauscher 18 trägt, dann als Träger für Kühlakkus oder dergleichen nutzbar ist.

Als Kältemittel für den Eisbereiter kommt insbesondere ein Alkohol oder Alkoholgemisch oder ein Alkohol-Wasser-Gemisch in Betracht.

Alternativ zu den oben beschriebenen Ausführungsbeispielen kann die Pumpe und gegebenenfalls ihre Steuerschaltung selbstverständlich auch in der ersten Baugruppe enthalten sein.

Selbstverständlich kann das Gefrierfach 2 auch oben im Kältegerät und das Normal- oder Frischkühlfach 1 darunter angeordnet sein; in diesem Fall ist Einbauraum für den zweiten Wärmetauscher am Boden des Gefrierfachs 2 vorgesehen.

## Patentansprüche

1. Kältegerät mit einem Eisbereiter, wobei der Eisbereiter einen Kältemittelkreis, der ein Kältemittel enthält, und einen Eisbehälter (16), der mit dem Kältemittelkreis über einen ersten Wärmetauscher (12) in thermischem Kontakt steht, aufweist, wobei der Kältemittelkreis von einem Kältemittelkreis des Kältegeräts getrennt ist und einen zweiten Wärmetauscher (18) umfasst, wobei das Kältegerät wenigstens eine erste und eine zweite Kühlzone (1, 2) aufweist, die auf verschiedenen Temperaturen haltbar sind, **dadurch gekennzeichnet, dass** der Eisbehälter (16) in der ersten Kühlzone (1) und der zweite Wärmetauscher (18) in der zweiten Kühlzone (2) angeordnet sind.

2. Kältegerät nach Anspruch 1, **dadurch gekennzeichnet, dass** der zweite Wärmetauscher (18) an der Decke oder am Boden der zweiten Kühlzone (2) angeordnet ist.

3. Kältegerät nach Anspruch 1 oder 2, **dadurch gekennzeichnet, dass** der zweite Wärmetauscher (18) sich im Wesentlichen über die gesamte Breite und/oder Tiefe der zweiten Kühlzone (2) erstreckt.

4. Kältegerät nach einem der Ansprüche 1 bis 3, **dadurch gekennzeichnet, dass** der Eisbereiter ein- und ausbaubar ist.

5. Kältegerät nach einem der Ansprüche 1 bis 4, **dadurch gekennzeichnet, dass** an einer Innenwand einer Kühlzone (2) ein Steckverbinder für die Stromversorgung einer Pumpe (21) angeordnet ist.

6. Kältegerät nach einem der Ansprüche 1 bis 5, **dadurch gekennzeichnet, dass** der Kältemittelkreis zwischen dem ersten und dem zweiten Wärmetauscher (12, 18) Kältemittelleitungen (5, 6) aufweist, die wenigstens teilweise durch flexible Schläuche gebildet sind.

7. Kältegerät nach Anspruch 1, **dadurch gekennzeichnet, dass** der zweite Wärmetauscher (18) als Reservoir für ein Kältemittel ausgelegt ist.

8. Kältegerät nach einem der Ansprüche 1 bis 7, **dadurch gekennzeichnet, dass** die Pumpe zum Umwälzen des Kältemittels und eine Zeitschaltvorrichtung zum Steuern des Betriebs der Pumpe vorgesehen ist.

9. Kältegerät nach einem der Ansprüche 1 bis 8, **dadurch gekennzeichnet, dass** das Kältemittel im gesamten Kältemittelkreis des Eisbereiters unter normalen Betriebsbedingungen des Eisbereiters flüssig ist.

10. Kältegerät nach einem der Ansprüche 1 bis 9, **dadurch gekennzeichnet, dass** der zweite Wärmetauscher (18) während des Betriebs des Eisbereiters Wärme an die Kühlzone abgibt.

## Claims

1. Refrigerating appliance with an icemaker, wherein the icemaker comprises a refrigerant circuit, which contains a refrigerant, and an ice container (16), which is disposed in thermal contact with the refrigerant circuit by way of a first heat exchanger (12), wherein the refrigerant circuit is separated from a refrigerant circuit of the refrigerating appliance and comprises a second heat exchanger (18), wherein the refrigerating appliance comprises at least one first cooling zone (1) and second cooling zone (2) which can be kept at different temperatures, **characterised in that** the ice container (16) is arranged in the first cooling zone (1) and the second heat exchanger (18) is arranged in the second cooling zone (2).

2. Refrigerating appliance according to claim 1, **characterised in that** the second heat exchanger (18) is arranged at the top or the base of the second cooling zone (2).

3. Refrigerating appliance according to claim 1 or 2, **characterised in that** the second heat exchanger (18) extends substantially over the entire width and/or depth of the second cooling zone (2).

4. Refrigerating appliance according to any one of claims 1 to 3, **characterised in that** the icemaker is mountable and demountable.

5. Refrigerating appliance according to any one of claims 1 to 4, **characterised in that** a plug connector for the current supply of a pump (21) is arranged at an inner wall of a cooling zone (2).

6. Refrigerating appliance according to any one of claims 1 to 5, **characterised in that** the refrigerant circuit has between the first and second heat exchangers (12, 18) refrigerant lines (5, 6) formed at least in part by flexible hoses.

7. Refrigerating appliance according to claim 1, **characterised in that** the second heat exchanger (18) is designed as a reservoir for a refrigerant.

8. Refrigerating appliance according to any one of claims 1 to 7, **characterised in that** the pump is provided for circulating the refrigerant and a time switching device is provided for controlling operation of the pump.

9. Refrigerating appliance according to any one of claims 1 to 8, **characterised in that** the refrigerant in the entire refrigerant circuit of the icemaker is liquid under normal operating conditions of the icemaker.

10. Refrigerating appliance according to any one of claims 1 to 9, **characterised in that** the second heat exchanger (18) delivers heat to the cooling zone during operation of the icemaker.

## Revendications

1. Appareil frigorifique comprenant un préparateur de glace, le préparateur de glace présentant un circuit d'agent réfrigérant, qui contient un agent réfrigérant, et un bac à glace (16) qui est en contact thermique avec le circuit d'agent réfrigérant par l'intermédiaire d'un premier échangeur de chaleur (12), le circuit d'agent réfrigérant étant séparé d'un circuit d'agent réfrigérant de l'appareil frigorifique et comprenant un second échangeur de chaleur (18), l'appareil frigorifique présentant au moins une première et une seconde zones réfrigérées (1, 2) pouvant être maintenues à différentes températures, **caractérisé en ce que** le bac à glace (16) est disposé dans la première zone réfrigérée (1) et **en ce que** le second échangeur de chaleur (18) est disposé dans la seconde zone réfrigérée (2).

2. Appareil frigorifique selon la revendication 1, **caractérisé en ce que** le second échangeur de chaleur (18) est disposé au plafond ou au fond de la seconde zone réfrigérée (2).

3. Appareil frigorifique selon la revendication 1 ou 2, **caractérisé en ce que** le second échangeur de chaleur (18) s'étend essentiellement sur toute la largeur et/ou la profondeur de la seconde zone réfrigérée (2).

4. Appareil frigorifique selon l'une quelconque des revendications 1 à 3, **caractérisé en ce que** le préparateur de glace est incorporable et amovible.

5. Appareil frigorifique selon l'une quelconque des revendications 1 à 4, **caractérisé en ce qu'**un connecteur pour l'alimentation électrique d'une pompe (21) est disposé sur une paroi intérieure d'une zone réfrigérée (2).

6. Appareil frigorifique selon l'une quelconque des revendications 1 à 5, **caractérisé en ce que** le circuit d'agent réfrigérant présente des conduites (5, 6) d'agent réfrigérant entre le premier et le second échangeurs de chaleur (12, 18), lesquelles sont formées au moins en partie par des tuyaux flexibles.

7. Appareil frigorifique selon la revendication 1, **caractérisé en ce que** le second échangeur de chaleur (18) est réalisé en tant que réservoir pour un agent réfrigérant.

8. Appareil frigorifique selon l'une quelconque des revendications 1 à 7, **caractérisé en ce que** la pompe est ménagée pour la circulation de l'agent réfrigérant et **en ce qu'**un dispositif à minuterie est ménagé pour commander le fonctionnement de la pompe.

9. Appareil frigorifique selon l'une quelconque des revendications 1 à 8, **caractérisé en ce que** l'agent réfrigérant, dans tout le circuit d'agent réfrigérant du préparateur de glace, est liquide dans les conditions de fonctionnement normales du préparateur de glace.

10. Appareil frigorifique selon l'une quelconque des revendications 1 à 9, **caractérisé en ce que** le second échangeur de chaleur (18), pendant le fonctionnement du préparateur de glace, décharge de la chaleur à la zone réfrigérée.
